# EUROPÄISCHE PATENTSCHRIFT

(11) **EP 0 257 268 B1**
(45) Veröffentlichungstag und Bekanntmachung des Hinweises auf die Patenterteilung: **03.04.1991**
(21) Anmeldenummer: 87110105.1
(22) Anmeldetag: 13.07.1987
(51) Int. Cl.: B65H 75/24

(54) **Axial verformbare Textilhülse**
Axially collapsible yarn carrier tube
Mandrin contractable pour fils textiles

(30) Priorität: 29.08.1986 DE 3629401
(43) Veröffentlichungstag der Anmeldung: 02.03.1988
(73) Patentinhaber: H.N. Zapf KG, D-8670 Hof (DE)
(72) Erfinder: Zapf, Karl A., D-8670 Hof (DE)
(74) Vertreter: Haug, Dietmar, Dipl.-Ing.

(56) Entgegenhaltungen:
- AT-B- 277 131
- DE-A- 2 062 520
- DE-A- 2 631 793
- DE-C- 2 506 512
- US-A- 4 181 274

## Beschreibung

Die Erfindung betrifft eine axial verformbare Textilhülse gemäß dem Oberbegriff des Patentanspruches 1.

Eine solche Textilhülse ist aus der DE-A- 2 062 520 bekannt. Bei der dort beschriebenen Textilhülse bestehen die die radialen Durchbrüche seitlich begrenzenden stegförmigen Mantelabschnitte aus zwei entgegengesetzt gebogenen Abschnitten und einem die beiden gebogenen Abschnitte verbindenden geraden, schräg zur Achse der Hülse verlaufenden Abschnitt. Die radialen Durchbrüche erhalten dadurch die Form einer aus vier aneinander gereihten Dreiecken bestehenden Fläche. Die radialen Durchbrüche sind wesentlich breiter als die sie an den Seiten begrenzenden stegförmigen Mantelabschnitte. Wenn diese Textilhülse axial gepreßt wird, werden die gebogenen Abschnitte der Stege noch weiter verbogen, bis schließlich die Ecken zwischen den gebogenen Abschnitten und dem geraden Abschnitt an den sich gegenüberliegenden, in Umfangsrichtung verlaufenden Zwischenringen zur Anlage kommen. Wenn die Stege mit den Zwischenringen in Anlage sind, ist eine weitere axiale Verkürzung der Hülse aber nicht ausgeschlossen, denn die Stege können weiter verformt werden, indem sie z.B. noch flacher gedrückt werden. Besonders unter dem Einfluß von Wärme sind die Stege noch weiter verformbar und ist damit die Hülse axial weiter verkürzbar, auch nachdem sie in Anlage mit den Zwischenringen sind. Die Verformung der Stege kann sogar soweit gehen, daß sie an den besonders belasteten Stellen zwischen den gebogenen Abschnitten und dem geraden Abschnitt brechen. Wenn die Stege zur Anlage mit den Zwischenringen kommen, verhält sich die vorbekannte Textilhülse jedenfalls nicht wie ein starrer Körper, der bei den in der Praxis auftretenden Axialdrücken und Temperaturen eine weitere Verkürzung der Hülse in Axialrichtung nicht zuläßt. Eine Begrenzung der axialen Verformung der vorbekannten Textilhülse durch Anlage der Stege an den Zwischenringen ist damit nicht gewährleistet.

Ein weiterer Nachteil der vorbekannten Hülse besteht darin, daß die Stege nur punktförmig an den in Umfangsrichtung verlaufenden Flächen der Zwischenringe zur Anlage kommen, so daß in Umfangsrichtung verlaufende Fadenabschnitte zwischen die Stege und die Zwischenringe eingeklemmt werden können.

Die AT-C-277 131 betrifft eine in Axialrichtung verformbare Textilhülse mit Durchbrüche begrenzenden Stegen, die wesentlich schmäler als die Durchbrüche sind. Die Stege sind so geformt, daß sich Abschnitte von jedem Steg bei axialer Pressung der Hülse gegenseitig annähern. Die Stegabschnitte von einem Steg nähern sich also nicht an die Abschnitte eines anderen Steges an, sondern die Stegabschnitte jedes einzelnen Steges nähern sich gegenseitig an. Bei dieser vorbekannten Textilhülse ist nicht vorgesehen, daß die axiale Verkürzung der Hülse bei Erreichen einer in der Praxis auftretenden Größe begrenzt sein soll. Vielmehr geht es bei dieser vorbekannten Textilhülse darum, sie bei großer axialer Verformbarkeit knickstabil zu machen. Wenn die Hülse so weit axial gepreßt werden würde, daß jeder Steg mit sich selbst zur Anlage kommt, könnte es zum Bruch der Stege an den Knickstellen führen. Ferner besteht bei dieser vorbekannten Hülse die Gefahr, daß zumindest die in Umfangsrichtung verlaufende Fadenreserve zwischen die sich gegenseitig annähernden Stegabschnitte eingeklemmt wird, da die sich einander nähernden Flächen der Stegabschnitte in Umfangsrichtung verlaufen.

Die Aufgabe der Erfindung besteht darin, die gattungsgemäße Textilhülse so auszubilden, daß die durch Axialdruck erzeugte Verformung der Hülse zuverlässig begrenzt wird, im voraus genau bestimmbar und im wesentlichen temperaturunabhängig ist, wobei auch im Zustand der Verformung ausreichender Durchtritt von Flotte und Luft gewährleistet ist und die Gefahr des Einklemmens der Fadenreserve nicht auftritt.

Die Aufgabe der Erfindung wird bei der gattungsgemäßen Textilhülse mit den Merkmalen des kennzeichnenden Teiles des Patentanspruches 1 gelöst.

Die erfindungsgemäße Textilhülse hat den Vorteil, daß sich die Hülse auch bei zunehmendem Axialdruck und bei steigenden Temperaturen nicht weiter axial verkürzt, wenn die stegförmigen Mantelabschnitte gegenseitig zur Anlage kommen. Die Möglichkeit, daß die Hülse, beispielsweise bei der Wärmebehandlung, kleiner wird als der Wickel und die damit verbundene Gefahr, daß Undichtigkeiten zwischen den auf dem Stützrohr angeordneten Hülsen entstehen, sind bei der erfindungsgemäßen Hülse ausgeschaltet. Auch der Wickel kann infolge axialer Verkürzung nicht kleiner werden. Ein weiterer Vorteil der erfindungsgemäßen Hülse besteht darin, daß die maximale Verkürzung der Hülse durch die Wahl der Abmessungen der stegförmigen Mantelabschnitte und der radialen Durchbrüche sowie die Anzahl der Reihen von radialen Durchbrüchen leicht im voraus bestimmt werden kann, was dadurch noch begünstigt wird, daß eine Verformung der Hülse bei Axialdruck nur im Bereich der stegförmigen Mantelabschnitte auftritt. Die erfindungsgemäße Hülse hat auch den Vorteil, daß die Verkürzung der Hülse keine radiale Verformung des Mantels mit sich bringt, so daß die gewünschte Lockerung des Wickels bei axialer Pressung der Hülse eintritt. Wegen der unterschiedlichen Richtungen der Fadenreserve und der Längsachsen der Durchbrüche ist die Gefahr des Einklemmens der Fadenreserve zwischen die stegförmigen Mantelabschnitte ausgeschlossen. Auch die Gefahr, daß die innerste Wickellage zwischen die stegförmigen Mantelabschnitte eingeklemmt wird, kann durch Abstimmung des Wikkelwinkels und des Neigungswinkels der radialen Durchbrüche weitgehend ausgeschlossen werden.

Vorzugsweise sind bei der erfindungsgemäßen Hülse mehrere in Axialrichtung nebeneinander angeordnete, in Umfangsrichtung verlaufende, ringförmige massive Mantelabschnitte vorgesehen und ist jede Reihe von radialen Durchbrüchen zwischen zwei ringförmigen massiven Mantelabschnitten angeordnet, die über die radial äußere Begrenzungsfläche der stegförmigen Mantelabschnitte in Radialrichtung vorstehen. Hierdurch ergibt sich der Vorteil, daß die axiale Verformung der Hülse in Axialrichtung verteilt wird und sich bei kreuzförmiger Bewicklung der Hülse zwischen den radial äußeren Begrenzungsflächen der stegförmigen Mantelabschnitte und der radialen Innenfläche des Wickels ein ringförmiger Zwischenraum ergibt, der eine über den Umfang des Wickels gleichmäßig verteilte Durchströmung des Wickels mit Flotte oder Luft ermöglicht. Da der Faden oder das Garn auf der Innenseite des Wickels fast nur auf den vorstehenden ringförmigen Mantelabschnitten aufliegen kann, besteht keine Gefahr, daß der Faden oder das Garn zwischen die stegförmigen Mantelabschnitte bei deren Verformung eingeklemmt werden kann. Da die axiale Verkürzung der Hülse eine Lokkerung der innersten Lagen des Wickels bewirkt, die vorstehenden massiven ringförmigen Mantelabschnitte sich aber nicht radial nach außen bewegen, wenn die Hülse gepreßt wird, ist eine gute Umspülung des Fadens oder des Garns mit Flotte auch im Bereich der ringförmigen vorstehenden Mantelabschnitte sichergestellt.

Der Durchtritt von Flotte und Luft durch den Hülsenmantel kann dadurch nur verbessert werden, wenn zwischen je zwei benachbarten Reihen von radialen Durchbrüchen zwei in Umfangsrichtung verlafende ringförmige massive Mantelabschnitte vorgesehen sind, die durch einen in Umfangsrichtung verlaufenden, ringbandförmigen Mantelabschnitt in Axialrichtung voneinander beabstandet sind, der nicht verformbar ist, in der Form nicht veränderbare Perforationen aufweist und über dessen radial äußere Begrenzungsfläche die beiden benachbarten ringförmigen Mantelabschnitte in Radialrichtung ebenfalls vorstehen. Die axiale Verkürzung der Hülse wird durch die Verwendung nicht verformbarer Mantelabschnitte verkleinert, weil die Anzahl der Reihen von radialen Durchbrüchen bei gegebener Hülsenlänge vermindert ist.

Die Auflagefläche des Fadens oder Garns auf dem Mantel der Hülse kann dadurch noch verringert werden, wenn die in Radialrichtung vorstehenden Mantelabschnitte sich im Querschnitt in Radialrichtung nach außen verjüngen und in Axialrichtung schmäler als ihr axialer Abstand sind.

Zur gleichmäßigen Abstützung des Wickels auf dem Mantel der Textilhülse ist vorzugsweise vorgesehen, daß die vorstehenden Mantelabschnitte im wesentlichen den gleichen axialen Abstand voneinader haben.

Da sich die stegförmigen Mantelabschnitte bei axialem Druck auf die Hülse in Umfangsrichtung und Axialrichtung verformen, entsteht in jeder Reihe von radialen Durchbrüchen neben einer Axialverformung auch eine Verdrehung der Hülse Wenn die Durchbrüche sämtlicher Reihen gleichgerichtet sind, addieren sich die jeweiligen Verdrehungen in den einzelnen Reihen von radialen Durchbrüchen. Die jeweiligen Verdrehungen heben sich jedoch gegenseitig auf, wenn die Anordnung der Durchbrüche so gewählt wird, daß die Längsachsen der Durchbrüche jeder zweiten Reihe in bezug auf die in Umfangsrichtung verlaufende Mantellinie den gleichen Neigungswinkel α aufweisen und die Längsachsen der Durchbrüche der übrigen Reihen in bezug auf die Mantellinie den gleichen Neigungswinkel β = 180° -α aufweisen.

Vorzugsweise liegt der Winkel α in einem Bereich von ungefähr 20 bis 50°. Um die Wahrscheinlichkeit des Einklemmens der innersten Lage eines Wickels zwischen die stegförmigen Mantelabschnitte bei deren Verformung weiter zu verringern, können die gegenseitig in Anlage bringbaren Flächenabschnitte von jeweils zwei benachbarten stegförmigen Mantelabschnitten möglichst klein gehalten und in Radialrichtung möglichst weit nach innen von der radial äußeren Begrenzungsfläche der stegförmigen Mantelabschnitte entfernt angeordnet werden. Ein auf der äußeren Begrenzungsfläche der stegförmigen Mantelabschnitte aufliegender Fadenabschnitt einer inneren Wickellage kann dann auch im gelockerten Zustand fast nie zwischen die gegenseitig in Anlage bringbaren Flächenabschnitte der stegförmigen Mantelabschnitte gelangen.

Nach einer Weiterbildung der Erfindung ist daher vorgesehen, daß jeder stegförmige Mantelabschnitt auf wenigstens einer in Umfangsrichtung weisenden Seite zumindest im Bereich zwischen den in Längsrichtung der radialen Durchbrüche beabstandeten Enden der Durchbrüche wenigstens einen in einen angrenzenden Durchbruch ragenden Vorsprung hat, der einen mit wenigstens einer Komponente in Umfangsrichtung weisenden äußeren Flächenabschnitt aufweist, der durch die Verformung der stegförmigen Mantelabschnitte mit einem gegenüberliegenden Flächenabschnitt des benachbarten stegförmigen Mantelabschnittes zur Begrenzung der axialen Verkürzung der Hülse in Anlage bringbar ist und radial innerhalb der radial äußeren Begrenzungsfläche der stegförmigen Mantelabschnitte liegt.

Aus Herstellungsgründen wird jeder Vorsprung vorzugsweise durch Abschrägung einer radial äußeren Begrenzungskante des jeweiligen radialen Durchbruches gebildet.

Alternativ oder zusätzlich können die stegförmigen Mantelabschnitte in Umfangsrichtung abwechselnd eine radial weiter außerhalb liegende und eine radial weiter innerhalb liegende äußere Begrenzungsfläche haben.

Ein wesentlicher Vorteil der erfindungsgemäßen Textilhülse im Vergleich zu vorbekannten Textilhülsen besteht darin, daß sie ohne Umspulen zur Naß- und Wärmebehandlung verwendet werden kann.

Ein Ausführungsbeispiel der Erfindung ist in den Zeichnungen dargestellt und wird im folgenden näher beschrieben. Es zeigt
- Fig. 1: eine Seitenansicht einer erfindungsgemäßen Textilhülse,
- Fig. 2: eine Seitenansicht einer abgewandelten Form der erfindungsgemäßen Textilhülse,
- Fig. 3: eine Seitenansicht der in Fig. 1 dargestellten Textilhülse im axial verformten Zustand,
- Fig. 4: eine Seitenansicht der in Fig. 2 dargestellten Textilhülse im axial verformten Zustand,
- Fig. 5: eine Draufsicht auf einen vergrößerten Mantelabschnitt einer weiter abgewandelten Form der in Fig. 2 gezeigten Textilhülse,
- Fig. 6: eine weggebrochene Schnittansicht eines radialen Durchbruches der in Fig. 5 teilweise dargestellten Textilhülse, wobei der Schnitt entlang der Linie VI-VI in Fig. 5 gelegt ist, und
- Fig. 7: eine ähnliche Schnittansicht eines radialen Durchbruches wie Fig. 6, jedoch von einer noch weiter abgewandelten Form der in Fig. 1 oder Fig. 2 gezeigten Textilhülse.

Die in Fig. 1 dargestellte Textilhülse hat eine im wesentlichen zylindrische Form und weist in ihrem Mantel mehrere Reihen von in Umfangsrichtung nebeneinander angeordneten, über den Umfang verteilten radialen Durchbrüchen 1 auf, die durch massive Mantelabschnitte 2 voneinander beabstandet sind. Die Durchbrüche 1 sind schlitzförmig ausgebildet und haben in gleicher Richtung verlaufende Längsachsen, die mit einer in Umfangsrichtung verlaufenden Mantellinie einen Winkel α einschließen, der im Bereich zwischen 20 und 50° liegt und im dargestellten Beispiel etwa 30° beträgt. Die schlitzförmigen Durchbrüche 1 einer jeden Reihe liegen in Umfangsrichtung so nah beieinander, daß sie sich mit ihren in Längsrichtung der Durchbrüche beabstandeten Enden überlappen. Die zwischen den radialen Durchbrüchen verbleibenden massiven Mantelabschnitte 2 haben die Form von schmalen Stegen.

Wie aus Fig. 3 ersichtlich ist, verformen sich die stegförmigen Mantelabschnitte 2 bei in Richtung des Pfeiles P wirkendem axialen Druck auf die Hülse in der Weise, daß sie sich in Umfangs- und Axialrichtung verbiegen, wobei sie sich im Bereich zwischen den in Längsrichtung der Durchbrüche beabstandeten Enden der Durchbrüche 1 gegenseitig annähern und schließlich zur Anlage miteinander kommen, wobei jedoch die Enden der schlitzförmigen Durchbrüche 1 offen bleiben. Sobald die stegförmigen Mantelabschnitte 2 im Bereich zwischen den in Längsrichtung beabstandeten Enden der radialen Durchbrüche 1 in Anlage miteinander sind, ist eine weitere Verformung der stegförmigen Mantelabschnitte 2 nicht mehr möglich, wodurch auch die axiale Verkürzung der Hülse infolge des aufgebrachten Axialdruckes zu Ende ist. Axialer Druck auf die Hülse führt nur zu einer Verformung der stegförmigen Mantelabschnitte 2, und die übrigen Mantelabschnitte der Hülse bleiben unverformt. Die durch die Verformung der Mantelabschnitte 2 sich ergebende axiale Verkürzung der Hülse wird durch die gegenseitige Anlage der stegförmigen Mantelabschnitte 2 begrenzt. Da die Enden der radialen Durchbrüche 1 auch im verformten Zustand der stegförmigen Mantelabschnitte 2 offen bleiben, wird der Durchtritt von Flotte bei der Naßbehandlung und Luft bei der nachfolgenden Wärmebehandlung nicht behindert.

Die maximale axiale Verkürzung der erfindungsgemäßen Textilhülse kann im voraus durch entsprechende Wahl der Abmessungen der stegförmigen Mantelabschnitte 2 und der radialen Durchbrüche 1 und der Anzahl von radialen Durchbrüchen 1 festgelegt werden. Im dargestellten Beispiel haben die Durchbrüche 1 und die stegförmigen Mantelabschnitte 2 ungefähr die gleiche Breite und entspricht die Breite der stegförmigen Mantelabschnitte in etwa der Dicke des Hülsenmantels an dieser Stelle.

Die in Fig. 1 dargestellte erfindungsgemäße Textilhülse weist mehrere in Axialrichtung nebeneinander angeordnete, in Umfangsrichtung verlaufende, ringförmige massive Mantelabschnitte 3 auf, die über die radial äußere Begrenzungsfläche der stegförmigen Mantelabschnitte 2 in Radialrichtung vorstehen. Jede Reihe von radialen Durchbrüchen 1 ist zwischen zwei ringförmigen massiven Mantelabschnitten 3 angeordnet. Die ringförmigen massiven Mantelabschnitte 3 sind in Axialrichtung wesentlich schmäler als der axiale Abstand zwischen jeweils zwei benachbarten Mantelabschnitten 3, wobei der axiale Abstand über die Länge der Hülse unverändert ist. Die Mantelabschnitte 3 haben einen in Radialrichtung nach außen sich verjüngenden Querschnitt. Ihre radial äußere Begrenzungsfläche dient zur Auflage der radialen Innenseite eines Garn- oder Fadenwickels, den die erfindungsgemäße Textilhülse in Gebrauch trägt.

Beim Fortschreiten in Axialrichtung der in Fig. 1 dargestellten Textilhülse weist der Hülsenmantel abwechselnd eine Reihe von radialen Durchbrüchen 1 und einen in Umfangsrichtung verlaufenden zylindrischen massiven Mantelabschnitt 4 auf, dessen äußere radiale Begrenzungsfläche denselben Außendurchmesser wie die radial äußere Begrenzungsfläche der stegförmigen Mantelabschnitte 2 hat. Die zylindrischen Mantelabschnitte 4 sind jeweils zwischen zwei ringförmigen Mantelabschnitten 3 angeordnet, die sie in Radialrichtung nach außen überragen. Die zylindrischen Mantelabschnitte 4 weisen eine Vielzahl von Perforationen 5 auf, die im dargestellten Beispiel Kreisform haben. Die zylindrischen Mantelabschnitte 4 verformen sich nicht, wenn die Hülse einem Axialdruck unterworfen wird. Infolgedessen bleibt auch die Form der Perforationen 5 bei Axialdruck unverändert. Somit kann während der Naß- und Wärmebehandlung Flotte bzw. Luft durch die Perforationen 5 im axial verformten Zustand der Hülse ungehindert hindurchtreten.

An dem in der Fig. 1 rechten Ende der Hülse weist sie einen massiven ringförmigen Mantelabschnitt 6 in Form einer Rille auf, der unter Axialdruck nicht verformbar ist und zur Aufnahme der Fadenreserve dient. Er kann ähnlich wie die Mantelabschnitte 4 perforiert sein.

An den als Fadenreserverille dienenden Mantelabschnitt 6 schließt sich nach außen ein im Außendurchmesser größerer ringförmiger Mantelabschnitt 7 an, der nicht perforiert ist und auch nicht verformt werden kann.

Die Innenfläche der erfindungsgemäßen Hülse ist zylindrisch und bis auf das eine Ende, das in der Zeichnung links dargestellt ist, durchgehend glatt mit gleichbleibendem Durchmesser ausgebildet. An dem einen Ende hat die Hülse einen im Außen- und im Innendurchmesser verminderten zylindrischen Abschnitt 8, der nicht perforiert und auch nicht verformbar ist. Mehrere Hülsen können zur Anordnung auf einem Dorn oder Speer dadurch miteinander verbunden werden, daß der im Außen- und Innendurchmesser verminderte zylindrische Abschnitt 8 an dem einen Ende der einen Hülse in das andere Ende einer anderen Hülse jeweils lösbar eingesteckt wird. Zwischen dem Mantelabschnitt 8 und dem benachbarten Durchbrüche 1 aufweisenden Mantelabschnitt befindet sich ein außen glatt zylindrischer massiver Mantelabschnitt 9, dessen radial äußere Begrenzungsfläche über die radial äußere Begrenzungsfläche des Mantelabschnittes 8 und des Durchbrüche 1 aufweisenden Mantelabschnittes nach außen vorsteht. Der Mantelabschnitt 9 ist ebenfalls nicht perforiert und unverformbar. Eine zwischen den Mantelabschnitten 8 und 9 ausgebildete Kreisringfläche dient als Anschlag für die Stirnfläche des Mantelabschnittes 7 einer anderen Hülse, wenn die beiden Hülsen ineinander gesteckt werden.

Wie bereits dargelegt, ist die axiale Verkürzung der erfindungsgemäßen Textilhülse infolge einer axialen Pressung zur platzsparenden Anordnung in einem Färbebehälter oder einem Trocknungsapparat vom Ausmaß der Verformung der stegförmigen Mantelabschnitte 2 abhängig. Die Abmessungen der stegförmigen Mantelabschnitte 2 und der radialen Durchbrüche 1 sowie die Anzahl der Reihen von radialen Durchbrüchen lkönnenselbstverständlich auch so gewählt werden, daß für einen bestimmten axialen Druck auf die Hülse und bei bestimmten Temperaturbedingungen sich die stegförmigen Mantelabschnitte 2 nur soweit verformen, daß sie im Bereich zwischen den in Längsrichtung beabstandeten Enden der radialen Durchbrüche 1 nicht aneinanderliegen, sondern noch einen Abstand zwischen sich aufweisen. Bei gleichem Axialdruck und erhöhten Temperaturen ist infolgedessen eine weitere axiale Verkürzung der Hülse möglich, die jedoch nach oben durch die gegenseitige Anlage der stegförmigen Mantelabschnitte 4 begrenzt ist. Die axiale Verkürzung der Hülse kann somit innerhalb eines klar begrenzten Bereiches verschieden groß in Abhängigkeit vom Axialdruck und der Temperatur, der die Hülse im Gebrauch ausgesetzt ist, gewählt werden.

Die erfindungsgemäße Textilhülse besteht aus Polypropylen und wird im Spritzgußverfahren hergestellt.

Die in Fig. 2 dargestellte erfindungsgemäße Textilhülse weicht von der in Fig. 1 dargestellten Textilhülse nur dadurch ab, daß sie anstelle der massiven Mantelabschnitte 4 eine entsprechende Anzahl von Reihen von radialen Durchbrüchen 10 aufweist, die bis auf ihre Orientierung in der Anordnung, in den Abmessungen und in der Anzahl mit den radialen Durchbrüchen 1 übereinstimmen. Die Längsachsen der radialen Durchbrüche 10 weisen einen Winkel β zu einer in Umfangsrichtung verlaufenden Mantellinie auf, wobei der Winkel β = 180° - α beträgt. Durch die um 180° veränderte wechselweise Anordnung von radialen Durchbrüchen 1 und 10 in aufeinanderfolgenden Reihen wird eine Relativdrehung der beiden Enden der Hülse zueinander vermieden, da sich die in den einzelnen Reihen von radialen Durchbrüchen stattfindenden Drehungen gegenseitig aufheben. Bei der in Fig. 1 dargestellten Textilhülse ergibt sich hingegen eine Relativdrehung der beiden Hülsenenden zueinander, da die Längsachsen der Durchbrüche 1 von sämtlichen Reihen gleichgerichtet sind. Da die in Fig. 2 dargestellte erfindungsgemäße Textilhülse insgesamt mehr Reihen von radialen Durchbrüchen 1 und 10 als die in Fig. 1 dargestellte Textilhülse aufweist, ergibt sich eine insgesamt größere axiale Verkürzung infolge der Verformung der stegförmigen Mantelabschnitte 2 als bei der in Fig. 1 dargestellten Textilhülse. Ein Teil der in Fig. 2 dargestellten Textilhülse ist in Fig. 4 im verformten Zustand dargestellt.

Die in Fig. 1 dargestellte Hülse könnte natürlich auch so abgewandelt werden, daß die radialen Durchbrüche von aufeinanderfolgenden Reihen abwechselnd um einen Winkel α und einen Winkel β zu einer in Umfangsrichtung verlaufenden Mantellinie geneigt sind.

In Fig. 5 ist eine Draufsicht auf einen Teil einer abgewandelten Form der in Fig. 2 dargestellten Textilhülse in vergrößertem Maßstab gezeigt. Die Abwandlung besteht darin, daß die radial äußere umlaufende Begrenzungskante eines jeden radialen Durchbruches 1, 10 nach innen abgeschrägt ist. Hierdurch entsteht ein in den jeweiligen Durchbruch ragender Vorsprung 11, der einen mit je einer Komponente in Umfangsund in Axialrichtung weisenden äußeren Flächenabschnitt 12 aufweist, der durch die Verformung der stegförmigen Mantelabschnitte 2 mit dem gegenüberliegenden Flächenabschnitt 12 des Vorsprunges 11 des benachbarten stegförmigen Mantelabschnittes 2 zur Begrenzung der axialen Verkürzung der Hülse in Anlage bringbar ist.

Wie aus Fig. 6 ersichtlich ist, liegt der Flächenabschnitt 12 des jeweiligen Vorsprungs 11 radial innerhalb der radial äußeren Begrenzungsfläche der stegförmigen Mantelabschnitte 2. Dadurch, daß die zur Anlage miteinander gelangenden Flächenabschnitte 12 einen radialen Abstand von der radial äußeren Begrenzungsfläche der stegförmigen Mantelabschnitte 2 haben, kann ein den radialen Durchbruch überbrückender,auf der äußeren Begrenzungsfläche der stegförmigen Mantelabschnitte 2 aufliegender Fadenabschnitt auch im gelockerten Zustand nicht zwischen die Flächenabschnitte 12 gelangen.

Eine weitere Abwandlungsform der in Fig. 2 dargestellten Hülse ist in Fig. 7 gezeigt. Sie besteht darin, daß die stegförmigen Mantelabschnitte 2 in Umfangsrichtung abwechselnd eine radial weiter außerhalb liegende Begrenzungsfläche 13 und eine radial weiter innerhalb liegende Begrenzungsfläche 14 haben. Zusätzlich ist die radial äußere Begrenzungskante des jeweiligen radialen Durchbruches 1, 10, wie bei der in den Fig. 5 und 6 dargestellten abgewandelten Form, nach innen abgeschrägt. Hierdurch wird die Wahrscheinlichkeit, daß ein auf den stegförmigen Mantelabschnitten 2 aufliegender Fadenabschnitt im gelockerten Zustand zwischen die Vorsprünge 11 eingeklemmt wird, wenn diese zur Anlage gebracht werden, weiter verringert.

Bei einer weiteren nicht dargestellten Abwandlungsform weisen nur einige der stegförmigen Mantelabschnitte 2 jeweils einen in Umfangsrichtung weisenden Vorsprung auf, der bei der durch axialen Druck auf die Hülse sich ergebenden Verformung der stegförmigen Mantelabschnitte mit einem entgegengesetzt gerichteten Vorsprung eines benachbarten stegförmigen Mantelabschnitts zur Anlage kommt, wodurch die axiale Verkürzung der Hülse begrenzt wird. Alle übrigen stegförmigen Mantelabschnitte, die keinen solchen Vorsprung aufweisen, kommen dann nicht miteinander zur Anlage. Die einen solchen Vorsprung aufweisenden stegförmigen Mantelabschnitte sind gleichmäßig über den Umfang verteilt. Beispielsweise sind in jeder Reihe 4 gleichmäßig voneinander beabstandete Paare von jeweils einen Vorsprung aufweisenden stegförmigen Mantelabschnitten vorgesehen. In Axialrichtung liegen sämtliche einen Vorsprung aufweisende stegförmige Mantelabschnitte nebeneinander. Bei dieser Abwandlungsform ist die axiale Verkürzung der Hülse kleiner als bei der in Fig. 2 dargestellten Hülse, die keine solchen Vorsprünge aufweist.

Anstelle von runden Enden können die Durchbrüche 1 auch in Umfangsrichtung geradlinig verlaufende Enden aufweisen, wobei letztere Form der Enden einfacher herzustellen ist.

## Patentansprüche

1. Axial verformbare Textilhülse, die in ihrem Mantel mindestens eine Reihe von in Umfangsrichtung nebeneinander angeordneten , über den Umfang verteilten, länglichen, radialen Durchbrüchen (1.10)aufweist, die in Umfangsrichtung durch stegförmige massive Mantelabschnitte (2)voneinander beabstandet sind, sich an ihren in Längsrichtung der Durchbrüche beabstandeten Enden überlappen und in gleicher Richtung verlaufende Längsachsen haben, die zu einer auf dem Mantel der Hülse in Umfangsrichtung verlaufenden Linie um einen Winkel (α)geneigt sind, wobei die massiven Mantelabschnitte (2)durch axialen Druck auf die Hülse unter Verformung in Umfangs- und Axialrichtung mit die Durchbrüche begrenzenden Flächen im Bereich zwischen den in Längsrichtung beabstandeten Enden der Durchbrüche unter Offenlassung dieser Enden in Anlage bringbar sind, wobei sich durch die Verformung der massiven Mantelabschnitte die Hülse in Axialrichtung verkürzt und wobei die axiale Verkürzung der Hülse durch die Verformung der massiven Mantelabschnitte bestimmt ist, dadurch gekennzeichnet, daß die radialen Durchbrüche (1, 10) ungefähr die gleiche Breite wie die massiven Mantelabschnitte (2) haben und jeweils zwei in Umfangsrichtung benachbarte massive Mantelabschnitte (2) gegenseitig in Anlage bringbar sind, derart, daß die in gegenseitiger Anlage sich befindenden Mantelabschnitte (2) durch axialen Druck auf die Hülse nicht weiter verformbar sind.

2. Axial verformbare Textilhülse nach Anspruch 1, dadurch gekennzeichnet, daG mehrere in Axialrichtung nebeneinander angeordnete, in Umfangsrichtung verlaufende, ringförmige massive Mantelabschnitte (3) vorgesehen sind und jede Reihe von radialen Durchbrüchen (1, 10 ) zwischen zwei ringförmigen massiven Mantelabschnitten (3) angeordnet ist, die über die radial äußere Begrenzungsfläche der stegförmigen Mantelabschnitte (2) in Radialrichtung vorstehen.

3. Axial verformbare Textilhülse nach Anspruch 1 oder 2, dadurch gekennzeichnet, daß zwischen je zwei benachbarten Reihen von radialen Durchbrüchen (1) zwei in Umfangsrichtung verlaufende,ringförmige massive Mantelabschnitte (3) vorgesehen sind, die durch einen in Umfangsrichtung verlaufenden, ringbandförmigen Mantelabschnitt (4) in Axialrichtung voneinander beabstandet sind, der nicht verformbar ist, in der Form nicht veränderbare Perforationen (5) aufweist und über dessen radial äußere Begrenzungsfläche die beiden benachbarten ringförmigen Mantelabschnitte (3) in Radialrichtung vorstehen.

4. Axial verformbare Textilhülse nach Anspruch 2 oder 3, dadurch gekennzeichnet, daß die in Radialrichtung vorstehenden Mantelabschnitte (3) sich im Qerschnitt in Radialrichtung nach außen verjüngen und in Axialrichtung schmäler als ihr axialer Abstand sind.

5. Axial verformbare Textilhülse nach Anspruch 4, dadurch gekennzeichnet, daß die vorstehenden Mantelabschnitte (3) im wesentlichen den gleichen axialen Abstand voneinander haben.

6. Axial verformbare Textilhülse nach einem der vorhergehenden Ansprüche, dadurch gekennzeichnet, daß die Längsachsen der Durchbrüche (1) jeder zweiten Reihe in bezug auf die in Umfangsrichtung verlaufende Mantellinie den gleichen Neigungswinkel α aufweisen und die Längsachsen der Durchbrüche (10) der übrigen Reihen in bezug auf die Mantellinie den gleichen Neigungswinkel β = 180° - α aufweisen.

7. Axial verformbare Textilhülse nach einem der vorhergehenden Ansprüche, dadurch gekennzeichnet, daß der Winkel α in einem Bereich von ungefähr 20 bis 50° liegt.

8. Axial verformbare Textilhülse nach einem der vorhergehenden Ansprüche, dadurch gekennzeichnet, daß jeder stegförmige Mantelabschnitt (2) auf wenigstens einer in Umfangsrichtung weisenden Seite zumindest im Bereich zwischen den in Längsrichtung der radialen Durchbrüche (1, 10) beabstandeten Enden der Durchbrüche wenigstens einen in einen angrenzenden Durchbruch (1, 10) ragenden Vorsprung (11) hat, der einen mit wenigstens einer Komponente in Umfangsrichtung weisenden äußeren Flächenabschnitt (12) aufweist, der durch die Verformung der stegförmigen Mantelabschnitte (2) mit einem gegenüberliegenden Flächenabschnnitt (12) des benachbarten stegförmigen Mantelabschnittes (2) zur Begrenzung der axialen Verkürzung der Hülse in Anlage bringbar ist und radial innerhalb der radial äußeren Begrenzungsfläche der stegförmigen Mantelabschnitte (2) liegt.

9. Axial verformbare Textilhülse nach Anspruch 8, dadurch gekennzeichnet, daß jeder Vorsprung (11) durch Abschrägung einer radial äußeren Begrenzungskante des jeweiligen radialen Durchbruches (1, 10) gebildet ist.

10. Axial verformbare Textilhülse nach Anspruch 8 oder 9, dadurch gekennzeichnet, daß die stegförmigen Mantelabschnitte (2) in Umfangsrichtung abwechselnd eine radial weiter außerhalb liegende und eine radial weiter innerhalb liegende äußere Begrenzungsfläche (13, 14) haben.

## Claims

1. An axially deformable textile tube formed in its generated surface with at least one row of peripherally adjacent elongate radial apertures (110) distributed over the periphery and spaced apart in the peripheral direction by solid web-like parts (2) of the generated surface, the apertures overlapping at their ends spaced apart lengthwise of the apertures and having longitudinal axes which extend in the same direction and which are inclined at an angle (α) to a line extending on the generated surface in the peripheral direction, the solid generated surface parts (2) being movable by axial pressure on the tube with peripheral and axial deformation into engagement with surfaces bounding the apertures in the zone between the longitudinally spaced-apart ends of the apertures, the latter ends being left open, the deformation of the solid generated surface parts (2) shortening the tube axially, the axial shortening of the tube being determined by the deformation of the solid generated surface parts (2), characterised in that the radial apertures (1, 10) have substantially the same width as the solid generated surface parts (2) and any two peripherally adjacent solid generated surface parts (2) can be so moved into contact with one another that the parts (2) which are in contact with one another cannot be further deformed by axial pressure on the tube.

2. A tube according to claim 1, characterised in that a number of axially adjacent peripherally extending annular solid generated surface parts (3) are provided and each row of radial apertures (1, 10) is disposed between two annular solid generated surface parts (3) which project radially beyond the radially outer boundary surface of the web-like generated surface parts (2).

3. A tube according to claim 1 or 2, characterised in that two peripherally extending annular solid generated surface parts (3) are provided between every two adjacent rows of radial apertures (1) and are spaced apart from one another axially by a generated surface part (4) which extends in the peripheral direction, is in the form of an annular strip, is non-deformable, is formed with perforations (5) not variable in their shape and over whose radially outer boundary surface the two adjacent annular generated surface parts (3) project radially.

4. A tube according to claim 2 or 3, characterised in that the radially projecting generated surface parts (3) narrow radially outwards in their cross-section and are narrower axially than their axial spacing.

5. A tube according to claim 4, characterised in that the projecting generated surface parts (3) are at substantially the same axial spacing from one another.

6. A tube according to any of the previous claims, characterised in that the longitudinal axes of the apertures (1) of every second row are inclined at the same angle α relatively to the peripherally extending generatrix and the longitudinal axes of the apertures (10) of the other rows are inclined at the same angle β = 180° - α to the generatrix.

7. A tube according to any of the previous claims, characterised in that the angle α is from approximately 20 to 50°.

8. A tube according to any of the previous claims, characterised in that each web-like generated surface part (2) has, on at least one side which extends in the peripheral direction and at least in the zone between the aperture ends spaced apart lengthwise, at least one projection (11) extends into an adjacent aperture (1, 10) and has outer surface part (12) having at least one component extending in the peripheral direction, the surface part (12) being movable into contact, as a result of deformation of the web-like generated surface parts (2), with a facing surface part (12) of the adjacent web-like generated surface part (2) to limit axial shortening of the tube, the surface part (12) being disposed radially inwards of the radially outer boundary surface of the web-like generated surface parts (2).

9. A tube according to claim 8, characterised in that each projection (11) takes the form of a bevelling of a radially outer boundary edge of the particular radial aperture (1, 10) concerned.

10. A tube according to claim 8 or 9, characterised in that the web-like generated surface parts (2) have alternately in the peripheral direction a radially further-out boundary surface (13) and a radially further-in boundary surface (14).

## Revendications

1. Tube textile déformable axialement, qui possède dans son enveloppe au moins une série d'ouvertures radiales (1, 10), allongées, distribuées sur la périphérie et disposées côte á côte en direction périphérique, et qui sont séparées les unes des autres, en direction périphérique, par des sections d'enveloppe massives en forme de barettes se chevauchant à leurs extrémités, écartées en direction longitudinale, des ouvertures (1, 10) , et ont des axes longitudinaux de même direction qui sont inclinés d'un angle α par rapport à une ligne s'étendant en direction périphérique sur l'enveloppe du tube, les sections d'enveloppe massives (2) pouvant, par pression axiale exercée sur l'enveloppe, en se déformant en directions axiale et périphérique, venir en contact des surfaces limitant les ouvertures dans la zone comprise entre les extrémités des ouvertures écartées en direction longitudinale, en laissant ouvertes ces extrémités, l'enveloppe se raccourcissant en direction axiale du fait de la déformation des sections d'enveloppe massives et le raccourcissement axial de l'enveloppe étant déterminé par la déformation des sections d'enveloppe massives caractérisé par le fait que les ouvertures radiales (1, 10) ont à peu près la même largeur que les sections d'enveloppe massives (2) et chaque fois deux sections d'enveloppe massives (2) voisines en direction périphérique peuvent être amenées en contact mutuel, de telle sorte que les sections d'enveloppe (2) se trouvant en contact ne sont pas déformables davantage par une pression axiale.

2. Tube textile déformable axialement selon la revendication 1, caractérisé par le fait que sont prévues plusieurs sections d'enveloppe massives annulaires (3) s'étendant en direction périphérique et disposées les unes â côté des autres en direction axiale, et chaque série d'ouvertures radiales (1, 10) est disposée entre deux sections d'enveloppe massives annulaires (3) qui font saillie en direction radiale sur la surface limitant radialement vers l'extérieur les sections d'enveloppe en forme de barettes (2).

3. Tube textile déformable axialement selon la revendication 1 ou 2, caractérisé par le fait qu'entre deux séries voisines d'ouvertures radiales (1) sont prévues, chaque fois, deux sections d'enveloppe massives annulaires (3) s'étendant en direction périphérique, qui sont séparées l'une de l'autre en direction axiale par une section d'enveloppe (4) en forme de bande annulaire s'étendant en direction périphérique, qui n'est pas déformable, possède des perforations (5) de forme invariable et sur la surface limite radialement externe, de laquelle font saillie les deux sections d'enveloppe annulaires voisines (3).

4. Tube textile déformable axialement selon la revendication 2 ou 3, caractérisé par le fait que les sections d'enveloppe (3) faisant saillie en direction radiale ont une section qui va en diminuant vers l'extérieur en direction radiale et ont en direction axiale une dimension plus petite que leur écartement axial.

5. Tube textile déformable axialement selon la revendication 4, caractérisé par le fait que les sections d'enveloppe saillantes (3) sont écartées axialement l'une de l'autre de sensiblement la même distance.

6. Tube textile déformable axialement selon l'une des revendications précédentes, caractérisé par le fait que les axes longitudinaux des ouvertures (1) d'une série sur deux sont inclinées d'un même angle α par rapport à la ligne d'enveloppe s'étendant en direction périphérique et les axes longitudinaux des ouvertures (10) des autres séries sont inclinés d'un même angle β = 180 degrés - α par rapport à la ligne d'enveloppe.

7. Tube textile déformable axialement selon l'une des revendications précédentes, caractérisé par le fait que l'angle α est compris entre 20 et 50 degrés.

8. Tube textile déformable axialement selon l'une des revendications précédentes, caractérisé par le fait que chaque section d'enveloppe en forme de barette (2), sur au moins un côté faisant face en direction périphérique, au moins dans la zone comprise entre les extrémités, séparées en direction longitudinale, des ouvertures radiales (1, 10), présente au moins un ressaut (11) faisant saillie dans une ouverture adjacente (1, 10) et qui présente une portion de surface (12) extérieure faisant face en direction périphérique par au moins une composante, et qui, par la déformation de la section d'enveloppe en forme de barette (2), peut être amenée en contact, pour limiter le raccourcissement axial de l'enveloppe, avec une portion de surface lui faisant face de la section d'enveloppe (2), en forme de barette, voisine, et qui se trouve radialement à l'intérieur de la surface limite, radialement extérieure, de la section d'enveloppe en forme de barette (2).

9. Tube textile déformable axialement selon la revendication 8, caractérisé par le fait que chaque ressaut (11) est formé par chanfreinage d'une arête limite, radialement extérieure, de l'ouverture radiale (1, 10) respective.

10. Tube textile déformable axialement selon la revendication 8 ou 9, caractérisé par le fait que les sections d'enveloppe en forme de barettes (2) ont, en direction périphérique, alternativement, une surface limite (13, 14) située radialement plus à l'extérieur et une surface limite externe située radialement plus à l'intérieur.
